# EUROPÄISCHE PATENTSCHRIFT

(11) **EP 3 891 353 B1**
(45) Veröffentlichungstag und Bekanntmachung des Hinweises auf die Patenterteilung: **24.04.2024**
(21) Anmeldenummer: 19731918.9
(22) Anmeldetag: 13.06.2019
(51) Int. Cl.: E06B 3/663, E06B 3/673

(54) **VERFAHREN UND VORRICHTUNG ZUM HERSTELLEN VON THERMOPLASTISCHEN ABSTANDHALTERN**
METHOD AND DEVICE FOR PRODUCING THERMOPLASTIC SPACERS
PROCÉDÉ ET DISPOSITIF DE FABRICATION D'INTERCALAIRES THERMOPLASTIQUES

(30) Priorität: 06.12.2018 AT 3682018
(43) Veröffentlichungstag der Anmeldung: 13.10.2021
(73) Patentinhaber: LISEC Austria GmbH, 3353 Seitenstetten (AT)
(72) Erfinder: SCHÖRGHUBER, Manuel, 3353 Seitenstetten (AT)
(74) Vertreter: Beer & Partner Patentanwälte KG
(86) Internationale Anmeldenummer: PCT/EP2019/065528
(87) Internationale Veröffentlichungsnummer: WO 2020/114633

(56) Entgegenhaltungen:
- EP-A2- 1 018 590
- WO-A1-98/50664

## Beschreibung

Die Erfindung betrifft ein Verfahren mit den Merkmalen des einleitenden Teils von Anspruch 1.

Beim Herstellen von Isolierglas werden - abgesehen von Abstandhalterrahmen, die von Metallhohlprofilen gebildet sind - auch thermoplastische Abstandhalter verwendet, die entweder als vorgefertigte Stränge oder in situ auf eine der Glasscheiben des Isolierglases aufgebracht ("appliziert") werden.

Problematisch ist das Verbinden von Enden thermoplastischer Abstandhalter, da im Bereich der miteinander verbundenen Enden Probleme mit der Dichtheit und mit Lufteinschlüssen entstehen können.

Aus dem Stand der Technik sind verschiedene Vorschläge für das Verbinden der Enden thermoplastischer Abstandhalter bekannt. Aus AT 391 681 B sind ein Verfahren und eine Vorrichtung zum Verschließen von Öffnungen in Abstandhaltern bekannt, bei welchen plastische Verschlussmasse aus einer Düse in die Öffnungen gepresst wird.

Aus DE 44 33 749 A1 sind ein Verfahren und eine Vorrichtung zum Auftragen eines plastischen Abstandhalters auf eine Glastafel bekannt, bei welchen die Enden des den Abstandhalter bildenden Stranges sich keilförmig verjüngend ausgebildet sind, so dass zwischen den Enden des auf die Glasscheibe aufgebrachten Abstandhalters eine zur Längsrichtung des Abstandhalters schräge Stoßfläche vorliegt.

Ähnliche Vorschläge sind aus DE 10 2014 115 218 B3 und aus DE 10 2015 122 882 A1 bekannt.

Aus DE 10 2005 044 860 A1 ist ein Verfahren zum Herstellen von Isolierglas bekannt, bei dem Abstandhalter aus einem vorgefertigten Strang aus Kunststoff verwendet werden. Zwischen Anfang und Ende des Stranges soll zwischen die Endflächen des Stranges Dichtmasse eingepresst werden.

Aus AT 390 946 B ist eine Vorrichtung zum Ausbilden von Ecken und zum Verpressen der Enden eines flexiblen Abstandhalters, der auf eine Glastafel aufgesetzt ist, bekannt. Die bekannte Vorrichtung weist eine um 90° verschwenkbare Klemme auf, wobei eine der beiden Klemmbacken bei verschwenkter Klemme den von der Klemme gehaltenen Abschnitt des Abstandhalters gegen ein Widerlager drückt. Zusätzlich ist ein quer zur Glastafel vorschiebbarer Druckstempel vorgesehen, der das umgebogene Ende des Abstandhalters gegen die Glastafel drückt. An der Vorrichtung der Klemme kann ein Perforationswerkzeug vorgesehen sein, das den Abstandhalter perforiert, wenn dieser von der Klemme gehalten wird.

Aus AT 14 493 U1 ist es bekannt, in Eckbereichen eines auf eine Glasscheibe aufgetragenen Stranges aus verformbarem Werkstoff, der einen Abstandhalter für Isolierglas bildet, scharfkantige Ecken auszubilden, indem ein Werkzeug an das Außeneck und ein Werkzeug an das Inneneck angepresst wird. Die Werkzeuge haben Wirkflächen, die der Form der Außenecke und der Form der Innenecke entsprechen.

DE 24 5 707 A1 offenbart ein Verfahren zum Herstellen von Mehrscheibenisolierglas, bei dem zwei Glasscheiben durch einen am Rand der Scheiben umlaufenden Abstandhalter auf Abstand gehalten sind, wobei jeweils ein schmaler Glasstreifen bis zur Scheibenkante für eine den so gebildeten Dichtungsraum ausfüllende Dichtungsmasse freibleibt. Um den Scheibenrand wird ein den Dichtungsraum gegenüber den Außenflächen der Glasscheiben abdichtender Abschluss mit mindestens einer Öffnung angebracht, durch die anschließend die Dichtungsmasse in flüssiger Form eingebracht wird, während aus einer oder mehreren Öffnungen Luft entweicht, bis der Dichtungsraum vollständig ausgefüllt ist und die Dichtungsmasse abbindet.

EP 1 018 590 A2 betrifft ein Verfahren zum Herstellen eines Abstandhalters aus thermoplastischem Kunststoff auf Glasscheiben im Zuge des Herstellens von Isolierglasscheiben, bei dem thermoplastischer Kunststoff entlang des Randes der Glasscheibe und strangförmig auf die Glasscheibe aufgespritzt wird.

Aus WO 98/50664 A1 ist es bekannt, in einem Freiraum zwischen Enden von Abschnitten eines Abstandhalters Dichtmasse einzubringen.

Der Erfindung liegt zum einen die Aufgabe zugrunde, ein Verfahren der eingangs genannten Gattung zur Verfügung zu stellen, mit dem das Verbinden von Enden von Abstandhaltern aus thermoplastischem Werkstoff im Bereich von Ecken problemlos und zuverlässig möglich ist. Zum anderen liegt der Erfindung die Aufgabe zugrunde, eine Vorrichtung, mit der das Verfahren durchgeführt werden kann, zur Verfügung zu stellen.

Gelöst wird diese Aufgabe erfindungsgemäß mit einem Verfahren, das die Merkmale von Anspruch 1 aufweist.

Die der Erfindung zu Grunde liegende Aufgabe wird auch mit einer Vorrichtung gelöst, die die Merkmale des unabhängigen, auf die Vorrichtung gerichteten, Anspruches aufweist.

Bevorzugte und vorteilhafte Ausgestaltungen des erfindungsgemäßen Verfahrens einerseits und der erfindungsgemäßen Vorrichtung anderseits sind Gegenstand der Unteransprüche.

Da bei dem erfindungsgemäßen Verfahren in den Freiraum zwischen den Enden eines Abstandhalters aus thermoplastischem Werkstoff ein sich verfestigender, insbesondere thermoplastischer, Werkstoff eingebracht, insbesondere eingespritzt, wird, ergibt sich nicht nur ein sicheres Vermeiden von Luftkanälen, sondern es wird auch ein optisch verbessertes Aussehen des Bereiches zwischen den Enden eines Abstandhalters aus thermoplastischem Werkstoff erreicht.

Ein Vorteil des erfindungsgemäßen Verfahrens liegt darin, dass es im Bereich von Ecken von Abstandhaltern problemlos anwendbar ist. Dabei ist es von Vorteil, dass auch scharfe Ecken von Abstandhaltern gebildet werden können.

Da bei dem erfindungsgemäßen Verfahren der Werkstoff, welcher die Enden des Abstandhalters aus thermoplastischem Werkstoff miteinander verbindet, in eine aus Platten gebildete Schalung eingebracht, beispielsweise gespritzt, wird, ist die im Stand der Technik oft nicht zufriedenstellende Verbindung auch optisch einwandfrei ausgebildet.

Durch das erfindungsgemäße Verfahren werden auch Ungenauigkeiten bei der Dosierung, die bei Unterdosierung eine Unterbrechung im Abstandhalter zur Folge haben könnten (was zu einem undichten Isolierglaselement führt), vermieden. Auch Überdosierungen werden vermieden. So sind Überdosierungen des zwischen die Enden des Abstandhalters eingebrachten Materials, die beim nachfolgenden Versiegeln von Isolierglas-Rohlingen Probleme verursachen könnten, vermieden.

Bevorzugt ist es im Rahmen der Erfindung, wenn das Verfahren bei in situ applizierten Abstandhaltern aus thermoplastischem Kunststoff angewendet wird. Dabei kann die in dem Bereich zwischen den Enden des Abstandhalters eingebrachte Masse ebenfalls ein thermoplastischer Kunststoff oder ein Kunststoff sein, der mit der Masse, aus welcher der Abstandhalter gebildet ist, kompatibel ist.

Weitere Einzelheiten und Merkmale der Erfindung ergeben sich aus der nachstehenden Beschreibung unter Bezugnahme auf die Beispiele darstellenden Zeichnungen. Es zeigt:
- Fig. 1: einen Teil eines Abstandhalters, wobei der Abstand ("Freiraum") zwischen den Enden im Bereich einer Ecke des Abstandhalters liegt,
- Fig. 2: eine vollständige Schalung, die im Bereich einer scharfkantigen Ecke eines Abstandhalters angebracht ist,
- Fig. 3: eine vollständige Schalung, die im Bereich einer runden Ecke eines Abstandhalters angebracht ist und
- Fig. 4: im Querschnitt eine vollständige Schalung, die im Bereich der Enden des Abstandhalters angebracht ist.

In Fig. 1 ist eine Glasscheibe 1 gezeigt, auf welche ein Abstandhalter 2 aufgebracht ist. Der Abstandhalter 2 besteht im Wesentlichen aus thermoplastischem Kunststoff und wird in situ erzeugt, d.h. er wird unmittelbar auf die Glasscheibe 1 aufgespritzt. Alternativ kann der Abstandhalter 2 ein vorgefertigter Strang aus (thermoplastischem) Kunststoff sein, der auf die Glasscheibe 1 appliziert wurde.

Zwischen den Enden 3 des Abstandhalters 2 liegt ein Freiraum 4 vor. Dieser Freiraum 4 wird beispielsweise gebildet, indem das Applizieren des den Abstandhalter 2 bildenden Stranges aus Kunststoff ein Stück vor dem Beginn der Applikation beendet wird. So wird ein Freiraum 4 erzeugt, der beispielsweise eine Länge von 30 mm hat.

Wie in Fig. 1 gezeigt, liegt der Freiraum 4 zwischen den Enden 3 des Abstandhalters 2 im Bereich einer Ecke der Glasscheibe 1 vor.

Hinzuweisen ist noch darauf, dass ein Freiraum 4 zwischen Enden 3 eines Abstandhalters 2 nicht nur am Beginn und am Ende eines sonst geschlossenen Abstandhalters 2 vorliegen kann, sondern auch in anderen Abschnitten von Abstandhaltern 2, die auf eine Glasscheibe 1 appliziert (beispielsweise aufgespritzt) wurden.

Im Bereich des Freiraumes 4 zwischen den Enden 3 des Abstandhalters 2 wird nun eine Schalung 8 angeordnet. Dabei wird im Bereich des Freiraumes 4 zunächst eine seitliche Abdeckplatte 5 an der einen Seite, insbesondere der Außenseite, des Abstandhalters 2 an diesem seitlich anliegend angebracht. Danach wird eine weitere Abdeckplatte 6 an der anderen Seite, insbesondere der Innenseite, des Abstandhalters 2 an diesem seitlich anliegend angebracht.

Danach wird zwischen die von der Glasscheibe 1 weg über den Abstandhalter 2 hinausragenden Bereiche der Abdeckplatten 5 und 6 eine obere Abdeckplatte 7 (Stempel) eingeführt und so weit bewegt, bis sie an den von der Glasscheibe 1 abgekehrten freien Flächen 10 des Abstandhalters 2 anliegt.

Sobald - wie in den Fig. 2 und 3 an verschiedenen Ausführungsbeispielen gezeigt - durch Anbringen der beiden seitlichen Abdeckplatten 5 und 6 und der oberen Abdeckplatte 7 eine Schalung 8 (diese bildet eine Form mit einem Formhohlraum, der von den Abdeckplatten 5, 6 und 7 von den Enden 3 des Abstandhalters 2 sowie von der Glasscheibe 1 begrenzt ist), die den Freiraum 4 zwischen den Enden 3 des Abstandhalters 2 umgibt, hergestellt wurde, wird thermoplastischer Kunststoff durch die Leitung 9, welche an der oberen Abdeckplatte 7 angeschlossen ist und sich durch diese erstreckt, in den von der Schalung 8 umschlossenen Freiraum 4 (also in den Formhohlraum) eingebracht, beispielsweise eingespritzt. Dies ist beispielsweise in der Schnittdarstellung von Fig. 4 gezeigt, wo auch erkennbar ist, dass die seitlichen Abdeckplatten 5 und 6 gegebenenfalls mit leistenförmigen Rippen 11 an der Glasscheibe 1 anliegen.

Nach dem Einbringen des thermoplastischen Kunststoffes in den Freiraum 4 sind die Enden 3 des Abstandhalters 2 miteinander verbunden, und es kann nach dem Erhärten des eingebrachten Kunststoffes die Schalung 8 abgenommen werden, indem die Abdeckplatte 7 abgehoben und die seitlichen Abdeckplatten 5 und 6 weg bewegt werden, wie dies durch Pfeile in Fig. 4 symbolisiert ist.

Durch die beschriebene Arbeitsweise beim Schließen eines Freiraumes 4 zwischen den Enden 3 eines Abstandhalters 2 ergibt/ergeben sich einer oder mehrere der nachstehend genannten Vorteile:
- kein Luftkanal,
- verbesserte Haftung an der Glasscheibe,
- kein Überquellen von Material neben die Verschlussstelle,
- kein Verschleiß an den die Schalung 8 bildenden Abdeckplatten 5, 6 und 7,
- geringere Wartungsarbeiten und
- im Eckbereich kann eine scharfe Ecke erzeugt werden.

Um das Anhaften von Kunststoff, der in den von der Schalung 8 umschlossenen Freiraum 4 zwischen den Enden 3 des Abstandhalters 2 eingebracht wird, an den dem Formhohlraum der Schalung 8 zugewandten Flächen der Abdeckplatten 5, 6 und 7 zu vermeiden, sind verschiedene Maßnahmen möglich, nämlich:
- Beschichtung mit Trennmittel,
- (wenigstens) dem Freiraum 4 zugewandte Flächen der Abdeckplatten 5, 6 und 7 werden aus Antihaftwerkstoff gefertigt oder
- Kühlen der Abdeckplatten 5, 6 und 7 unter den Taupunkt, so dass sich auf den Abdeckplatten 5, 6 und 7 ein als Trenn- und Antihaftmittel wirkender Film aus Wasser (Wassertröpfchen) niederschlägt.

## Patentansprüche

1. Verfahren zum Schließen eines Freiraumes (4) zwischen Enden (3) eines Abstandhalters (2), der auf eine Glasscheibe (1) appliziert wurde, wobei die Enden (3) des Abstandhalters (2) miteinander verbunden werden, indem in den Freiraum (4) ein sich verfestigendes Material eingebracht wird, **dadurch gekennzeichnet, dass** der Freiraum (4) zwischen den Enden (3) des Abstandhalters (2) im Bereich einer Ecke des Abstandhalters vorliegt, dass in dem Bereich des Freiraumes (4) zwischen den Enden (3) des Abstandhalters (2) eine Schalung (8), die den Freiraum (4) zwischen den Enden (3) des Abstandhalters (2) umgibt, angebracht wird, und dass das sich verfestigende Material in den von der Schalung (8) umschlossenen Freiraum (4) eingebracht wird.

2. Verfahren nach Anspruch 1, **dadurch gekennzeichnet, dass** als Material, das in den Freiraum (4) einzubringen ist, ein Material verwendet wird, das mit dem Werkstoff des Abstandhalters (2) kompatibel ist.

3. Verfahren nach Anspruch 1, **dadurch gekennzeichnet, dass** in den Freiraum (4) Material eingebracht ist, das mit dem Material, aus dem der Abstandhalter (2) besteht, identisch ist.

4. Verfahren nach einem der Ansprüche 1 bis 3, **dadurch gekennzeichnet, dass** die Schalung (8) gebildet wird, indem an die zur Ebene der Glasscheibe (1) senkrechten Seitenflächen des Abstandhalters (2) seitliche Abdeckplatten (5 und 6) angelegt und zwischen die Abdeckplatten (5 und 6) eine obere Abdeckplatte (7) in Stellung gebracht wird, die an der freien Fläche (10) des Abstandhalters (2) anliegt.

5. Verfahren nach Anspruch 4, **dadurch gekennzeichnet, dass** durch eine Bohrung in der oberen Abdeckplatte (7) Werkstoff in den Freiraum (4) eingebracht, beispielsweise eingespritzt, wird, bis dieser vollständig gefüllt ist.

6. Verfahren nach einem der Ansprüche 4 bis 5, **dadurch gekennzeichnet, dass** die Schalung (8) nach dem Ausfüllen des Freiraumes (4) mit Material durch Wegbewegen der Abdeckplatten (5, 6 und 7) entfernt wird.

7. Vorrichtung zum Ausführen des Verfahren nach einem der Ansprüche 1 bis 6, **gekennzeichnet durch** eine Schalung (8) aus zwei seitlichen Abdeckplatten (5 und 6) und einer oberen Abdeckplatte (7) und durch eine Leitung (9) für das Zuführen von Kunststoff in den Innenraum der Schalung (8).

8. Vorrichtung nach Anspruch 7, **dadurch gekennzeichnet, dass** die obere Abdeckplatte (7) zwischen die von der Glasscheibe (1) weg abstehenden und über den Abstandhalter (2) überstehenden Bereiche der seitlichen Abdeckplatten (5 und 6) eingeführt ist.

9. Vorrichtung nach Anspruch 7 oder 8, **dadurch gekennzeichnet, dass** die seitlichen Abdeckplatten (5 und 6) leistenförmige Rippen (11), die an der Glasscheibe (1) anzulegen sind, aufweisen.

## Claims

1. Method for closing a clearance (4) between ends (3) of a spacer (2) which has been applied to a glass pane (1), wherein the ends (3) of the spacer (2) are connected to one another by introducing a solidifying material into the clearance (4), **characterized in that** the clearance (4) between the ends (3) of the spacer (2) is present in the region of a corner of the spacer, **in that** a shuttering (8) which surrounds the clearance (4) between the ends (3) of the spacer (2) is fitted in the region of the clearance (4) between the ends (3) of the spacer (2), and **in that** the solidifying material is introduced into the clearance (4) enclosed by the shuttering (8).

2. Method according to claim 1, **characterized in that** the material to be introduced into the clearance (4) is a material which is compatible with the material of the spacer (2) .

3. Method according to claim 1, **characterized in that** material is introduced into the clearance (4) which is identical to the material of which the spacer (2) consists.

4. Method according to one of claims 1 to 3, **characterized in that** the shuttering (8) is formed by placing lateral cover plates (5 and 6) on the side surfaces of the spacer (2) perpendicular to the plane of the glass pane (1) and placing an upper cover plate (7), which rests against the free surface (10) of the spacer (2), in position between the cover plates (5 and 6).

5. Method according to claim 4, **characterized in that** material is introduced, for example injected, into the clearance (4) through a bore in the upper cover plate (7) until it is completely filled.

6. Method according to one of claims 4 to 5, **characterized in that** the shuttering (8) is removed after the clearance (4) has been filled with material by moving the cover plates (5, 6 and 7) away.

7. Device for carrying out the method according to one of claims 1 to 6, **characterized by** a shuttering (8) consisting of two lateral cover plates (5 and 6) and an upper cover plate (7) and by a line (9) for feeding plastic into the interior of the shuttering (8).

8. Device according to claim 7, **characterized in that** the upper cover plate (7) is inserted between the regions of the lateral cover plates (5 and 6) projecting away from the glass pane (1) and protruding beyond the spacer (2).

9. Device according to claim 7 or 8, **characterized in that** the lateral cover plates (5 and 6) have strip-shaped ribs (11) which are to be placed against the glass pane (1).

## Revendications

1. Procédé pour fermer un espace libre (4) entre des extrémités (3) d'un intercalaire (2) qui a été appliqué sur un vitrage (1), les extrémités (3) de l'intercalaire (2) étant reliées entre elles en introduisant dans l'espace libre (4) un matériau durcissant, **caractérisé en ce que** l'espace libre (4) entre les extrémités (3) de l'intercalaire (2) se trouve dans la zone d'un coin de l'intercalaire, **en ce que**, dans la zone de l'espace libre (4) entre les extrémités (3) de l'intercalaire (2), un coffrage (8) qui entoure l'espace libre (4) entre les extrémités (3) de l'intercalaire (2) est appliqué, et **en ce que** le matériau durcissant est introduit dans l'espace libre (4) entouré par le coffrage (8).

2. Procédé selon la revendication 1, **caractérisé en ce qu'**un matériau compatible avec le matériau de l'intercalaire (2) est utilisé comme matériau à introduire dans l'espace libre (4) .

3. Procédé selon la revendication 1, **caractérisé en ce qu'**un matériau identique au matériau dont est constitué l'intercalaire (2) est introduit dans l'espace libre (4).

4. Procédé selon l'une des revendications 1 à 3, **caractérisé en ce que** le coffrage (8) est formé en appliquant contre les faces latérales de l'intercalaire (2), perpendiculaires au plan du vitrage (1), des plaques de recouvrement latérales (5 et 6) et en plaçant entre les plaques de recouvrement (5 et 6) une plaque de recouvrement supérieure (7) qui vient en appui contre la face libre (10) de l'intercalaire (2).

5. Procédé selon la revendication 4, **caractérisé en ce que** du matériau est introduit, par exemple injecté, dans l'espace libre (4) par un perçage dans la plaque de recouvrement supérieure (7) jusqu'à ce que celui-ci soit complètement rempli.

6. Procédé selon l'une des revendications 4 à 5, **caractérisé en ce que** le coffrage (8) est retiré après le remplissage de l'espace libre (4) avec du matériau en éloignant les plaques de recouvrement (5, 6 et 7).

7. Dispositif pour mettre en œuvre le procédé selon l'une des revendications 1 à 6, **caractérisé par** un coffrage (8) constitué de deux plaques de recouvrement latérales (5 et 6) et d'une plaque de recouvrement supérieure (7) et par une conduite (9) pour amener de la matière plastique dans l'espace intérieur du coffrage (8).

8. Dispositif selon la revendication 7, **caractérisé en ce que** la plaque de recouvrement supérieure (7) est insérée entre les zones des plaques de recouvrement latérales (5 et 6) qui s'écartent du vitrage (1) et qui dépassent de l'intercalaire (2).

9. Dispositif selon la revendication 7 ou 8, **caractérisé en ce que** les plaques de recouvrement latérales (5 et 6) présentent des nervures (11) en forme de baguette, à appliquer contre le vitrage (1).
